# EUROPÄISCHE PATENTANMELDUNG

(11) **EP 3 951 729 A1**
(43) Veröffentlichungstag der Anmeldung: **09.02.2022**
(21) Anmeldenummer: 21153134.8
(22) Anmeldetag: 25.01.2021
(51) Int. Cl.: G07F 7/06

(54) **LAGERSYSTEM FÜR MIT KOHLENDIOXID BEFÜLLBARE BEHÄLTER ZUM KAUF VON GEFÜLLTEN UND ZUR RÜCKGABE VON LEEREN BEHÄLTERN**

(30) Priorität: 04.08.2020 DE 202020104484 U; 08.10.2020 DE 102020126333
(71) Anmelder: Mayer, Markus, 73655 Plüderhausen (DE)
(72) Erfinder: Mayer, Markus, 73655 Plüderhausen (DE)
(74) Vertreter: Ruckh, Rainer Gerhard

(57) **Zusammenfassung**

Die Erfindung betrifft ein Lagersystem (1) für mit Kohlendioxid befüllbare Behälter, wobei wenigstens ein Warenausgabeautomat (2) für die Ausgabe von mit Kohlendioxid befüllte Behälter und wenigstens ein Warenrückgabeautomat (3), welchem entleerte Behälter zuführbar sind, vorgesehen sind.

## Beschreibung

Die Erfindung betrifft ein Lagersystem für mit Kohlendioxid befüllbare Behälter.

Derartige Behälter sind üblicherweise in Form von Flaschen, sogenannten Soda-Flaschen ausgebildet. Mit derartigen Soda-Flaschen können Getränke wie zum Beispiel Mineralwasser mit Kohlensäure angereichert werden.

Die Behälter sind generell nachfüllbar. Hierzu weisen die Behälter im Bereich ihrer Einfüllöffnung ein Ventil auf. Damit kann mittels einer geeigneten Füllvorrichtung der Behälter an ein Kohlendioxid-Reservoir wie eine größere Vorratsflasche angeschlossen werden, um so den Behälter mit Kohlendioxid zu befüllen.

Eine generelle Anforderung besteht darin, die mit Kohlendioxid befüllten Behälter für Benutzer möglichst einfach und schnell zugänglich zu machen. Weiterhin besteht eine Anforderung darin, entleerte Behälter möglichst schnell und effizient Anlagen zuzuführen, wo diese wieder mit Kohlendioxid befüllt werden können.

Der Erfindung liegt die Aufgabe zugrunde ein System bereitzustellen, mit dem ein einfaches Logistikkonzept für mit Kohlendioxid befüllbare Behälter realisiert werden kann.

Zur Lösung dieser Aufgabe sind die Merkmale des Anspruchs 1 vorgesehen. Vorteilhafte Ausführungsformen und zweckmäßige Weiterbildungen sind in den abhängigen Ansprüchen beschrieben.

Die Erfindung betrifft ein Lagersystem für mit Kohlendioxid befüllbare Behälter, wobei wenigstens ein Warenausgabeautomat für die Ausgabe von mit Kohlendioxid befüllte Behälter und wenigstens ein Warenrückgabeautomat, welchem entleerte Behälter zuführbar sind, vorgesehen sind.

Mit dem erfindungsgemäßen Lagersystem wird ein einfaches, effizientes Logistiksystem für mit Kohlendioxid befüllbare Behälter realisiert. Durch die Kombination eines Warenausgabeautomaten mit einem Warenrückgabeautomaten wird auf einfache Weise einerseits ein Bereitstellen von mit Kohlendioxid befüllten Behältern ermöglicht, da Benutzer gegen Entgelt diese in einfacher Weise und in gewünschter Anzahl aus dem Warenausgabeautomaten entnehmen können. Andererseits bildet der Warenrückgabeautomat eine benutzerfreundliche Sammelstelle für entleerte Behälter, das heißt für Behälter aus welchen das Kohlendioxid entnommen wurde. Diese können über den Betreiber des Warenrückgabeautomaten einer Füllanlage zugeführt werden, in der die Behälter wieder mit Kohlendioxid befüllt werden können.

Das erfindungsgemäße Lagersystem weist eine hohe Kundenfreundlichkeit auf, da der Benutzer, das heißt Kunde nicht nur über den Warenausgabeautomaten mit Kohlendioxid befüllte Behälter erwerben kann, sondern zudem entleerte Behälter am Warenrückgabeautomaten zurückgeben kann. Der Benutzer muss sich somit nicht selbst um die Entsorgung beziehungsweise Wiederbefüllung der Behälter kümmern.

Gemäß einer vorteilhaften Ausgestaltung sind der Warenausgabeautomat und der Warenrückgabeautomat räumlich zugeordnet. Beispielsweise sind der Warenausgabeautomat und der Warenrückgabeautomat in einem gemeinsamen Raum einer Verkaufsstätte oder dergleichen aufgestellt.

Besonders vorteilhaft sind der Warenausgabeautomat und der Warenrückgabeautomat nebeneinanderstehend angeordnet.

Damit kann ein Benutzer direkt und ohne Umwege sowohl den Warenausgabeautomat als auch den Warenrückgabeautomat nutzen.

Generell weist der Warenausgabeautomat eine Geldeingabeeinheit auf, wobei durch Eingabe eines vorgegebenen Geldbetrags ein Behälter am Warenausgabeautomaten ausgebbar ist.

Je nach Höhe des eingegebenen Geldbetrags kann der Benutzer eine entsprechende Anzahl von Behältern aus dem Warenausgabeautomaten entnehmen und so seinen Bedarf decken.

Vorteilhaft weist der Warenrückgabeautomat eine Markenausgabeeinheit auf, wobei nach Rückgabe eines Behälters über die Markenausgabeeinheit eine Bonusmarke ausgegeben wird.

Dabei entspricht die Bonusmarke einem vorgegebenen Geldwert und die Bonusmarke ist als Zahlungsmittel in die Geldeingabeeinheit des Warenausgabeautomaten eingebbar.

Damit wird für den Benutzer ein Anreizsystem geschaffen, entleerte Behälter zum Warenrückgabeautomaten des Lagersystems zurückzugeben, da er für jeden dem Warenrückgabeautomaten zugeführten Behälter eine Bonusmarke erhält, deren Geldwert auf den Preis bei Erwerb neuer mit Kohlendioxid befüllten Behälter am Warenausgabeautomaten angerechnet werden kann.

Gemäß einer vorteilhaften Ausführungsform sind die Behälter in Form von Flaschen ausgebildet.

Typischerweise weist jede Flasche im Bereich ihrer Entnahmeöffnung ein Ventil auf.

Weiterhin weist jede Flasche im Bereich ihrer Entnahmeöffnung einen Gewindekopf mit einem Außengewinde auf.

Prinzipiell kann im Warenausgabeautomaten nur ein Typ von Behältern, insbesondere Flaschen gelagert werden. Besonders vorteilhaft werden jedoch im Warenausgabeautomaten unterschiedliche Typen von Behältern gelagert.

Dabei unterscheiden sich Behälter unterschiedlicher Typen hinsichtlich Größe, der Ausbildung der Ventile und/oder der Ausbildung der Gewindeköpfe.

Die Behälter sind dabei im Warenausgabeautomaten so gelagert, dass der Benutzer die unterschiedlichen Typen erkennen kann und dementsprechend auswählen kann.

Zweckmäßig weist der Warenrückgabeautomat wenigstens eine Einführöffnung auf, über welche Behälter dem Warenrückgabeautomaten zuführbar sind.

Prinzipiell können über unterschiedliche Einführöffnungen unterschiedliche Typen von Behältern dem Warenrückgabeautomaten zugeführt werden, wodurch eine Sortierung der Behälter nach Typen durchführbar ist.

Gemäß einer besonders einfachen und zweckmäßigen Ausgestaltung weist der Warenrückgabeautomat nur eine Einführöffnung auf, über welche Behälter unterschiedlichen Typs dem Warenrückgabeautomaten zuführbar sind.

In diesem Fall erfolgt die Sortierung der entleerten Behälter durch den Betreiber des Warenrückgabeautomaten.

Gemäß einer vorteilhaften Ausführungsform weist der Warenausgabeautomat eine Anordnung von Fächern auf, in welchen Behälter einzeln gelagert sind. Die Fächer sind einzeln auswählbar, so dass bei Eingabe des Geldbetrags in die Geldeingabeeinheit ein in einem ausgewählten Fach enthaltenen Behälter ausgegeben wird.

Auf diese Weise kann der Benutzer auf einfache Weise einen Behälter seiner Wahl aus dem Warenausgabeautomaten beziehen.

Gemäß einer ersten Variante sind die Fächer als Ausgabefächer ausgebildet. Bei Eingabe des Geldbetrags ist ein ausgewähltes Ausgabefach selbsttätig in eine Öffnungsstellung überführt, in welcher der Behälter zur Entnahme freiliegt.

Gemäß einer zweiten Variante sind die Fächer über Fördermittel mit einer Ausgabeeinheit verbunden. Bei Eingabe des Geldbetrags ist ein Behälter aus einem ausgewählten Fach über die Fördermittel der Ausgabeeinheit zugeführt.

Die Erfindung wird im Folgenden anhand der Zeichnungen erläutert. Es zeigen:
- Figur 1:: Erstes Ausführungsbeispiel des erfindungsgemäßen Lagersystems für mit Kohlendioxid befüllbare Behälter.
- Figur 2:: Zweites Ausführungsbeispiel des erfindungsgemäßen Lagersystems für mit Kohlendioxid befüllbare Behälter.
- Figur 3:: Einzeldarstellung eines mit Kohlendioxid befüllbaren Behälters.

Die Figuren 1 und 2 zeigen jeweils ein Ausführungsbeispiel des erfindungsgemäßen Lagersystems 1. Das Lagersystem 1 weist einen Warenausgabeautomaten 2 auf, in welchem mit Kohlendioxid befüllte Behälter gelagert werden. Weiterhin weist das Lagersystem 1 einen Warenrückgabeautomaten 3 auf, welchem entleerte Behälter, das heißt Behälter aus welchen das Kohlendioxid entnommen wurde, zugeführt und dort gesammelt werden, damit diese zu einer Füllanlage transportiert werden können, um sie dort wieder mit Kohlendioxid zu befüllen.

Die Figuren 1 und 2 zeigen das Lagersystem 1 in einer Draufsicht auf die Frontseiten des Warenausgabeautomaten 2 und des Warenrückgabeautomaten 3, welche für einen Benutzer frei zugänglich angeordnet sind. Der Warenausgabeautomat 2 und der Warenrückgabeautomat 3 sind im vorliegenden Fall nebeneinander auf dem Boden B eines Gebäudes wie zum Beispiel einer Verkaufsstätte aufgestellt. Vorteilhaft sind der Warenausgabeautomat 2 und der Warenrückgabeautomat 3 einander räumlich so zugeordnet, dass ein Benutzer ohne weiteres beide Einheiten im Wesentlichen gleichzeitig nutzen kann.

Wie Figur 3 zeigt, sind die Behälter, die in dem Warenausgabeautomaten 2 gelagert werden können beziehungsweise dem Warenrückgabeautomaten 3 zugeführt werden, in Form von Flaschen 4 beziehungsweise Zylindern ausgebildet. Die Flasche 4 weist an ihrem oberen Ende eine Entnahmeöffnung auf, die mit einem Ventil 5 abgeschlossen ist. Zudem befindet sich im Bereich der Entnahmeöffnung ein Gewindekopf mit einem Außengewinde 6. Dieses Außengewinde 6 bildet einen Adapter aus, der insbesondere ein Anschlussmittel an eine Füllanlage bildet, wobei in der Füllanlage eine entleerte Flasche 4 wieder mit Kohlendioxid befüllt werden kann.

Prinzipiell können in den Warenausgabeautomaten 2 gemäß den Figuren 1 und 2 identisch ausgebildete Behälter gelagert werden. Im vorliegenden Fall werden in den Warenausgabeautomaten 2 unterschiedliche Typen von Behältern gelagert.

Dabei unterscheiden sich Behälter unterschiedlicher Typen hinsichtlich Größe, der Ausbildung der Ventile (5) und/oder der Ausbildung der Gewindeköpfe.

Die Warenausgabeautomaten 2 gemäß den Figuren 1 und 2 weisen eine Anordnung von Fächern 7 auf, in welchen jeweils ein mit Kohlendioxid gefüllter Behälter einzeln gelagert ist.

Weiterhin weisen die Warenausgabeautomaten 2 eine Geldeingabeeinheit 8 auf. Die Geldeingabeeinheit 8 ist im vorliegenden Fall derart ausgebildet, dass in diese sowohl Münzen als auch Geldscheine eingegeben werden können. In bekannter Weise weist die Geldeingabeeinheit 8 eine Rückgabeeinheit zur Rückgabe von Wechselgeld auf. Prinzipiell kann die Geldeingabeeinheit 8 auch eine Einheit zum Lesen von Kreditkarten aufweisen, so dass auch Kreditkarten als Zahlungsmittel genutzt werden können.

Die Funktionsweise der Warenausgabeautomaten 2 ist derart, dass ein Benutzer ein Fach 7 auswählen kann. Durch nachfolgende Eingabe des entsprechenden Geldbetrags an der Geldeingabeeinheit 8 wird dann der Behälter aus dem ausgewählten Fach 7 ausgegeben.

Die Auswahl eines Fachs 7 erfolgt durch eine nicht dargestellte zentrale Eingabeeinheit. Prinzipiell können auch an den einzelnen Fächern 7 entsprechende dezentrale Eingabeeinheiten vorgesehen sein.

Bei der Ausführungsform gemäß Figur 1 weist der Warenausgabeautomat 2 Fächer 7 auf, die als Ausgabefächer ausgebildet sind. Hat ein Benutzer ein solches Ausgabefach ausgewählt und den entsprechenden Geldbetrag in die Geldeingabeeinheit 8 eingegeben, öffnet sich das Ausgabefach selbsttätig, so dass der dort gelagerte Behälter freiliegt und vom Benutzer entnommen werden kann.

Jedes Ausgabefach weist vorteilhaft ein Auslösemechanismus auf, der bei Auswahl dieses Ausgabefachs und nach erfolgter Geldeingabe selbsttätig auslöst, so dass eine das Ausgabefach verschließende Abdeckung, die insbesondere als Glasscheibe ausgebildet ist, selbsttätig geöffnet wird, so dass ein Benutzer den Behälter aus dem Ausgabefach entnehmen kann. Das Ausgabefach kann zusätzlich einen Federmechanismus oder dergleichen aufweisen, welcher bei aktiviertem Auslösemechanismus den Behälter etwas aus dem Ausgabefach herausschiebt, so dass dieser leichter entnommen werden kann.

Bei der Ausführungsform gemäß Figur 2 sind die Fächer 7 über ein nicht dargestelltes, im Innenraum des Warenausgabeautomaten 2 angeordnetes Fördermittel mit einer zentralen Ausgabeeinheit 9 verbunden. Das Fördermittel kann im einfachsten Fall von einer Rutsche gebildet sein. Die Ausgabeeinheit 9 ist in Form einer Wanne ausgebildet, die an einer Öffnung an der Frontseite des Warenausgabeautomaten 2 ausmündet.

Wählt ein Benutzer eines der Fächer 7 aus und gibt den entsprechenden Geldbetrag ein, wird der Behälter aus diesem Fach 7 selbsttätig, beispielsweise mittels eines Federmechanismus, aus dem ausgewählten Fach 7 herausgeführt und dem Fördermittel zugeführt. Über das Fördermittel gelangt der Behälter in die die Ausgabeeinheit 9 bildenden Wanne. Von dort kann der Benutzer über die Öffnung den Behälter entnehmen.

Das Lagersystem 1 der Figuren 1 und 2 weist jeweils denselben Warenrückgabeautomaten 3 auf. Der Warenrückgabeautomat 3 weist eine Einführöffnung 10 auf, über welche entleerte Behälter, insbesondere Behälter, die ursprünglich im zugeordneten Warenausgabeautomaten 2 gelagert waren, dem Warenrückgabeautomaten 3 zugeführt werden. Im Innenraum des Warenrückgabeautomaten 3 befindet sich ein nicht dargestellter Sammelbehälter, in welchem die eingeführten, entleerten Behälter gesammelt werden.

Der Warenrückgabeautomat 3 weist weiterhin eine Markenausgabeeinheit 11 auf. Führt ein Benutzer einen entleerten Behälter über die Einführöffnung 10 in den Warenrückgabeautomaten 3 ein, erhält er dafür eine Bonusmarke, die über die Markenausgabeeinheit 11 ausgegeben wird.

Die Bonusmarke weist einen bestimmten Geldwert auf und kann als Zahlungsmittel am Warenausgabeautomaten 2 verwendet werden, indem ein Benutzer die Bonusmarke an der Geldeingabeeinheit 8 eingibt. Damit erhält ein Benutzer für jeden am Warenrückgabeautomaten 3 eingegebenen entleerten Behälter mit der Bonusmarke eine Rückvergütung, die für den Kauf neuer, mit Kohlendioxid befüllter Behälter am Warenausgabeautomaten 2 genutzt werden kann.

Benutzer können über die Einführöffnung 10 unterschiedliche Typen von Behältern am Warenrückgabeautomaten 3 zurückgeben. Im einfachsten Fall erhält der Benutzer unabhängig vom Typ des Behälters eine Bonusmarke. Prinzipiell könnte das Bonussystem auch nach Behältertypen differenziert sein.

Sobald der Sammelbehälter im Warenrückgabeautomaten 3 mit entleerten Behältern gefüllt ist, werden diese vom Betreiber des Warenrückgabeautomaten 3 entnommen und einer Füllanlage zugeführt, wo diese von neuem mit Kohlendioxid befüllt werden. Die Sortierung der entleerten Behälter nach unterschiedlichen Typen kann vom Betreiber oder vor Ort an der Füllanlage durchgeführt werden.

### B ezugszei chenli ste

- (1): Lagersystem
- (2): Warenausgabeautomat
- (3): Warenrückgabeautomat
- (4): Flasche
- (5): Ventil
- (6): Außengewinde
- (7): Fach
- (8): Geldeingabeeinheit
- (9): Ausgabeeinheit
- (10): Einführöffnung
- (11): Markenausgabeeinheit

- B: Boden

## Patentansprüche

1. Lagersystem (1) für mit Kohlendioxid befüllbare Behälter, **dadurch gekennzeichnet, dass** wenigstens ein Warenausgabeautomat (2) für die Ausgabe von mit Kohlendioxid befüllte Behälter und wenigstens ein Warenrückgabeautomat (3), welchem entleerte Behälter zuführbar sind, vorgesehen sind.

2. Lagersystem (1) nach Anspruch 1, **dadurch gekennzeichnet, dass** der Warenausgabeautomat (2) und der Warenrückgabeautomat (3) räumlich zugeordnet sind.

3. Lagersystem (1) nach Anspruch 2, **dadurch gekennzeichnet, dass** der Warenausgabeautomat (2) und der Warenrückgabeautomat (3) nebeneinanderstehend angeordnet sind.

4. Lagersystem (1) nach einem der Ansprüche 1 bis 3, **dadurch gekennzeichnet, dass** die Behälter in Form von Flaschen (4) ausgebildet sind.

5. Lagersystem (1) nach Anspruch 4, **dadurch gekennzeichnet, dass** jede Flasche (4) im Bereich ihrer Entnahmeöffnung ein Ventil (5) aufweist, und/oder dass jede Flasche (4) im Bereich ihrer Entnahmeöffnung einen Gewindekopf mit einem Außengewinde (6) aufweist.

6. Lagersystem (1) nach einem der Ansprüche 1 bis 5, **dadurch gekennzeichnet, dass** der Warenausgabeautomat (2) eine Geldeingabeeinheit (8) aufweist, wobei durch Eingabe eines vorgegebenen Geldbetrags ein Behälter am Warenausgabeautomaten (2) ausgebbar ist.

7. Lagersystem (1) nach einem der Ansprüche 1 bis 6, **dadurch gekennzeichnet, dass** der Warenausgabeautomat (2) eine Anordnung von Fächern (7) aufweist, in welchen Behälter einzeln gelagert sind.

8. Lagersystem (1) nach einem der Ansprüche 6 und 7, **dadurch gekennzeichnet, dass** die Fächer (7) einzeln auswählbar sind, so dass bei Eingabe des Geldbetrags in die Geldeingabeeinheit (8) ein in einem ausgewählten Fach (7) enthaltener Behälter ausgegeben wird.

9. Lagersystem (1) nach Anspruch 8, **dadurch gekennzeichnet, dass** die Fächer (7) als Ausgabefächer ausgebildet sind, wobei bei Eingabe des Geldbetrags ein ausgewähltes Ausgabefach selbsttätig in eine Öffnungsstellung überführt ist, in welcher der Behälter zur Entnahme freiliegt.

10. Lagersystem (1) nach Anspruch 8, **dadurch gekennzeichnet, dass** die Fächer (7) über Fördermittel mit einer Ausgabeeinheit (9) verbunden sind, wobei bei Eingabe des Geldbetrags ein Behälter aus einem ausgewählten Fach (7) über die Fördermittel der Ausgabeeinheit (9) zugeführt ist.

11. Lagersystem (1) nach einem der Ansprüche 1 bis 10, **dadurch gekennzeichnet, dass** im Warenausgabeautomaten (2) Behälter gleichen Typs oder unterschiedliche Typen von Behältern gelagert sind.

12. Lagersystem (1) nach Anspruch 11, **dadurch gekennzeichnet, dass** sich Behälter unterschiedlicher Typen hinsichtlich Größe, der Ausbildung der Ventile (5) und/oder der Ausbildung der Gewindeköpfe unterscheiden.

13. Lagersystem (1) nach einem der Ansprüche 1 bis 12, **dadurch gekennzeichnet, dass** der Warenrückgabeautomat (3) wenigstens eine Einführöffnung (10) aufweist, über welche Behälter dem Warenrückgabeautomaten (3) zuführbar sind.

14. Lagersystem (1) nach Anspruch 13, **dadurch gekennzeichnet, dass** der Warenrückgabeautomat (3) nur eine Einführöffnung (10) aufweist, über welche Behälter unterschiedlichen Typs dem Warenrückgabeautomaten (3) zuführbar sind.

15. Lagersystem (1) nach einem der Ansprüche 1 bis 14, **dadurch gekennzeichnet, dass** der Warenrückgabeautomat (3) eine Markenausgabeeinheit (11) aufweist, wobei nach Rückgabe eines Behälters über die Markenausgabeeinheit (11) eine Bonusmarke ausgegeben wird, wobei die Bonusmarke einem vorgegebenen Geldwert entspricht, und dass die Bonusmarke als Zahlungsmittel in die Geldeingabeeinheit (8) des Warenausgabeautomaten (2) eingebbar ist.
